# EUROPÄISCHE PATENTSCHRIFT

(11) **EP 1 464 268 B1**
(45) Veröffentlichungstag und Bekanntmachung des Hinweises auf die Patenterteilung: **07.08.2013**
(21) Anmeldenummer: 04006625.0
(22) Anmeldetag: 19.03.2004
(51) Int. Cl.: A47L 15/42

(54) **Verfahren zur Erkennung der Beladung eines Siebsystems einer Geschirrspülmaschine**
Process for detecting the charge of the strainer arrangement of a dishwasher
Procédé pour détecter la charge d'un système de tamis d'une machine lave-vaisselle

(30) Priorität: 01.04.2003 DE 10314892
(43) Veröffentlichungstag der Anmeldung: 06.10.2004
(73) Patentinhaber: Electrolux Home Products Corporation N.V., 1130 Brussel (BE)
(72) Erfinder: Steiner, Winfried, 90491 Nürnberg (DE); Forst, Klaus-Martin, 90513 Zirndorf (DE); Stahlmann, Rolf, 91639 Wolframs-Eschenbach (DE); Füglein, Stefan, 90461 Nürnberg (DE); Kahler, Norbert, 90453 Nürnberg (DE); Burello, Giampaolo, 33170 Pordenone (IT)
(74) Vertreter: Baumgartl, Gerhard Willi

(56) Entgegenhaltungen:
- EP-A- 0 255 863
- DE-A1- 2 013 716
- DE-A1- 4 400 877
- DE-A1- 19 828 768

## Beschreibung

Die Erfindung betrifft ein Verfahren zur Erkennung der Beladung eines Siebsystems einer Geschirrspülmaschine.

Beim Spülvorgang in der Geschirrspülmaschine werden partikelhaltige Verunreinigungen mit der Spülflüssigkeit in den Gerätesumpf, gespült. Um die festen Bestandteile der Verunreinigungen aus der Spülflüssigkeit zurückzuhalten, ist im Umwälzkreis der Geschirrspülmaschine ein Siebsystem vorgesehen, an dem die festen Bestandteile abgeschieden werden. Das Siebsystem ist im Allgemeinen auf der Saugseite der Umwälzpumpe angeordnet.

Durch eine zunehmende Beladung des Siebsystems mit den aus der Spülflüssigkeit gefilterten Schmutzpartikeln verschlechtert sich die Durchströmbarkeit der Siebe und der Druckverlust im Umwälzkreis steigt an. Die Folge ist eine zunehmende statische Höhendifferenz in den Flüssigkeitsniveaus vor und nach den Sieben. Das Siebsystem stößt an seine Beladungsgrenze, wenn der Druckverlust so hoch wird, dass der umlaufende Volumenstrom nicht mehr vollständig durch die Siebe fließen kann und auf der Saugseite der Umwälzpumpe ein starker Spülflüssigkeitsmangel herrscht. Das kann dazu führen, dass das Flüssigkeitsniveau nach den Sieben so stark absinkt, dass die Umwälzpumpe vermehrt Luft einsaugt, was unter anderem eine Verringerung der hydraulischen Leistung und negative Auswirkungen auf das Reinigungsergebnis zur Folge hat.

Des Weiteren kann bei Geschirrspülern mit Niveauregulierung auf der Saugseite einer Umwälzpumpe wie in DE 41 40 949 C2 offenbart, der Flüssigkeitsmangel auf der Saugsei-, te ein Überfüllen der Geräte zur Folge haben. Unterschreitet der Flüssigkeitspegel ein minimales Arbeitsniveau, das vorzugsweise oberhalb der Absaugöffnung der Umwälzpumpe liegt wird ein Füllvorgang ausgelöst bis entweder ein vorbestimmtes Niveau erreicht ist oder bis Sicherheitseinrichtungen den Füllvorgang beenden. Ist das Siebsystem an seiner Beladungsgrenze, dringt kaum noch Wasser auf die Saugseite der nachgeschalteten Umwälzpumpe und es wird demnach ununterbrochen Wasser nachgefüllt.

Zur Erkennung verschmutzter Siebe in Haushalts-Geschirrspülmaschinen mit Spülbehälter samt Ablaufwanne und hierin eingebrachter Siebkombination offenbart DE 44 00 877 C2 ein Verfahren, bei dem bei laufender Umwälzpumpe ein sich innerhalb des Siebstutzens in der Ablaufwanne einstellendes dynamisches Niveau gemessen wird. Aus dem Niveau außerhalb des Siebstutzens und dem Niveau innerhalb des Siebstutzens wird eine Höhendifferenz ermittelt. Der Höhendifferenzwert wird limitiert und eine Messwert-Überschreitung der limitierten Höhendifferenz wird als Kriterium für eine Verschmutzung des Siebes zugrunde gelegt.

Mit diesem Verfahren lässt sich eine Siebverschmutzung sicher erkennen. Allerdings sind zur Bestimmung des Wasserniveaus in der Geschirrspülmaschine Messeinrichtungen vor und nach der Siebanordnung nötig, wodurch zusätzliche Kosten verursacht werden. Zudem ist insbesondere die Messeinrichtung vor dem Sieb störanfällig, da die Spülflüssigkeit vor der Siebanordnung mit Verunreinigungen beladen ist, die sich auf der Messeinrichtung ablagern und die Genauigkeit oder sogar die Funktionsfähigkeit der Einrichtung beeinflussen können. Um Fehlanzeigen zu verhindern erfolgt die Bestimmung der dynamischen Höhendifferenz deshalb während des letzten Zwischenspülgangs oder im Klarspülgang.

Es ist nun Aufgabe der Erfindung ein Verfahren zur Erkennung der Siebbeladung bereitzustellen, das die vorgenannten Nachteile beim Stand der Technik wenigstens teilweise überwindet oder zumindest vermindert.

Diese Aufgabe wird durch ein Verfahren mit den Merkmalen des Patentanspruchs 1 gelöst. Vorteilhafte Ausgestaltungen und Weiterbildungen ergeben sich aus den von Anspruch 1 abhängigen Ansprüchen.

Bei dem Verfahren zur Erkennung der Beladung eines Siebsystems einer Geschirrspülmaschine (insbesondere einer Haushalts-Geschirrspülmaschine, im Folgenden auch als Geschirrspüler bezeichnet), die einen Umwälzkreis mit einem Siebsystem und eine Umwälzpumpe zum Umwälzen der Spülflüssig-. keit umfasst, wird aus einem, einem Niveau der Spülflüssigkeit zugeordneten ersten Wert einer Prozessgröße und wenigsten einem, einem Niveau der Spülflüssigkeit zugeordneten zweiten Wert der Prozessgröße oder aus wenigstens einem, einem ersten Wert einer Prozessgröße entsprechenden ersten Niveau der Spülflüssigkeit und wenigsten einem, einem zweiten Wert der Prozessgröße entsprechenden zweiten Niveau der Spülflüssigkeit wenigstens ein Beladungskennwert ermittelt und als Maß für die Siebbeladung herangezogen. Die Prozessgröße steht dabei in eindeutigem Zusammenhang mit der Drehzahl der Umwälzpumpe, ist insbesondere eine Umwälzpumpendrehzahl, ein Umwälzpumpenförderdruck, eine elektrische Förderleistung der Umwälzpumpe, eine mechanischen Förderleistung der Umwälzpumpe, ein Volumen der Spülflüssigkeit oder ein Volumenstrom der Spülflüssigkeit oder eine Strömungsgeschwindigkeit der Spülflüssigkeit.

Bei dem Verfahren gemäß Anspruch 1 wird der Effekt ausgenutzt, dass das Niveau der Spülflüssigkeit in Strömungsrichtung vor dem Siebsystem (im Folgenden auch als Niveau vor dem Siebsystem bezeichnet) bzw. auf der Anströmseite des Siebsystems oder anströmseitig und in Strömungsrichtung nach dem Siebsystem (im Folgenden auch als Niveau nach dem Siebsystem bezeichnet) bzw. auf der Abströmseite des Siebsystems oder abströmseitig, eine unterschiedliche Höhe aufweist, die,abhängig ist vom Druckverlust des Siebsystems. Der Druckverlust der Siebe ist eine Funktion der Siebbeladung und der Strömungsgeschwindigkeit über die Siebe. Mit steigender Strömungsgeschwindigkeit, die beispielsweise über die Drehzahl einer dem Siebsystem nachgeschalteten Umwälzpumpe oder einer weiteren in eindeutigem Zusammenhang mit der Drehzahl stehenden Prozessgröße erhöht werden kann, sinkt das Niveau der Spülflüssigkeit in Strömungsrichtung nach den Sieben und das Niveau auf der Anströmseite der Siebe steigt entsprechend an sowohl beim unbeladenen als auch beim beladenen Siebsystem.

Weiterhin steigt bei zunehmender Ablagerung von Schmutzstoffen am Siebsystem, der Druckverlust im Vergleich zum unbeladenen Siebsystem bei gleicher Drehzahl der Umwälzpumpe oder einer weiteren in eindeutigem Zusammenhang mit der Drehzahl stehenden Prozessgröße. Dadurch ist auch das Flüssigkeitsniveau bei gleicher Drehzahl beispielsweise nach den beladenen Sieben bzw. abströmseitig niedriger als nach den unbeladenen Sieben. Zudem sinkt das Flüssigkeitsniveau mit steigender Umwälzpumpendrehzahl nach beladenen Sieben stärker bzw. schneller ab als nach unbeladenen Sieben. Daraus folgt im umgekehrten Sinne, dass für die Einstellung des Niveaus der Spülflüssigkeit zwischen zwei vorgegeben Niveaus auf der Abströmseite des Siebsystems jeweils unterschiedliche Drehzahlen bzw. Drehzahlerhöhungen oder -erniedrigungen für das beladene und das unbeladene Siebsystem erforderlich sind.

Ein Beladungskennwert, der aus dem, jeweils einem Niveau der Spülflüssigkeit zugeordneten ersten und zweiten Wert einer Prozessgröße, die in eindeutigem Zusammenhang mit der Drehzahl der Umwälzpumpe steht, ermittelt wird, kann demnach als Maß für die Siebbeladung herangezogen werden. Der Beladungskennwert kann dabei beispielsweise dadurch ermittelt werden, dass der erster und zweite Wert der Prozessgröße bei gleichem Niveau oder vorzugsweise jeweils verschiedenen Niveaus bestimmt und diese sowie eventuell wenigstens ein Referenzwert in eine mathematische Beziehung zueinander gesetzt werden.

Da zudem das Flüssigkeitsniveau bei jeweils gleichen Drehzahlen nach einem beladenen Siebsystem niedriger ist als nach einem unbeladenen Siebsystem kann auch ein Beladungskennwert, der aus wenigstens einem, einem ersten Wert einer mit der Drehzahl in eindeutigem Zusammenhang stehenden Prozessgröße entsprechenden ersten Niveau der Spülflüssigkeit und wenigsten einem, einem zweiten Wert der mit der Drehzahl in eindeutigem Zusammenhang stehenden Prozessgröße entsprechenden zweiten Niveau der Spülflüssigkeit ermittelt wird, vorteilhaft als Maß für die Siebbeladung herangezogen werden. In diesem Fall kann, bei Verwendung einer geeigneten Messeinrichtung, die Siebbeladung aus einem Beladungskennwert, der aus einem ersten und zweiten Wert einer Prozessgröße entsprechenden Niveau der Spülflüssigkeit ermittelt wurde, abgeleitet werden. Dieser Wert kann dann beispielsweise mit einem entsprechenden Referenzwert für ein maximal beladenes oder unbeladenes Siebsystem verglichen werden.

Ein großer Vorteil des Verfahrens gemäß Anspruch 1 gegenüber dem Stand der Technik ist, dass für die Erkennung der Siebbeladung lediglich auf einer Seite des Siebsystems eine Messeinrichtungen im Geschirrspüler notwendig ist. Dadurch können zum einen die Kosten für eine zweite Messeinrichtungen eingespart werden. Ferner ist auch keine zusätzliche Öffnung in der Ablaufwanne oder im Spülbehälter anzubringen, die eine zusätzliche Leckstelle darstellt und aus diesem Grund aufwändig abzudichten ist. Außerdem kann das Verfahren zu jedem beliebigen Zeitpunkt des Spülvorgangs störungsfrei durchgeführt werden, wenn das Niveau der Spülflüssigkeit nach dem Siebsystem, also in der gereinigten Spülflüssigkeit bestimmt wird.

Die Beladungsgrenze des Siebsystems wird mit dem Verfahren gemäß der Erfindung sicher erkannt. Dadurch wird stets ein optimales Reinigungsergebnis gewährleistet. Bei nachgeschalteter Umwälzpumpe wird ein Spülflüssigkeitsmangel auf der Saugseite der Umwälzpumpe und die damit verbundenen Nachteile, zum Beispiel verringerte hydraulische Leistung der Pumpe, erhöhte Geräuschbildung oder Schaumbildung, ausgeschlossen.

Weiterhin ermöglicht das Verfahren gemäß Anspruch 1 auf einfache Weise und zu jedem Zeitpunkt des Spülvorgangs eine genaue Bestimmung des aktuellen Verschmutzungsgrades des Siebsystems. Dadurch können auch unvollständige Abreinigung- bzw. Rückspülvorgänge erkannt werden. Unvollständiges Abreinigen des Siebsystems kann sich negativ auf das Spülergebnis auswirken, da sowohl Lauge als auch Schmutzpartikel in den nächsten Spülvorgang verschleppt werden. Des Weiteren erreicht das Siebsystem bei unvollständiger Abreinigung schneller die Beladungsgrenze. Werden unvollständige Abreinigungsvorgänge erkannt, können rechtzeitig die erforderlichen Maßnahmen, zum Beispiel erneutes Rückspülen, eingeleitet werden. Das führt zu einem wirtschaftlicheren Spülbetrieb und zu einer verbesserten Reinigungsleistung.

Nach einem bevorzugten Aspekt der vorliegenden Erfindung wird der wenigstens eine Beladungskennwert als eine Differenz aus dem wenigstens einen ersten Wert der Prozessgröße bzw. des Niveaus und dem wenigstens einen zweiten Wert der Prozessgröße bzw. des Niveaus oder aus wenigstens einem Referenzwert der Prozessgröße bzw. des Niveaus und dem wenigstens einen ersten Wert der Prozessgröße bzw. des Niveaus und/oder dem wenigstens einen zweiten Wert der Prozessgröße bzw. des Niveaus ermittelt. Besonders bevorzugt wird die Differenz bzw. der Differenzbetrag der ersten und zweiten Werte der Prozessgrößen bzw. Niveaus als Maß für die Siebbeladung herangezogen. Vorteilhaft kann es weiterhin sein eine Differenz aus wenigstens einem Referenzwert, beispielweise einem maximalen oder minimalen ersten und/oder zweiten Wert für die Prozessgröße bzw. das Niveau, und dem wenigstens einen ersten Wert und/oder dem wenigstens einen zweiten Wert zu bilden und diesen Differenzbetrag als Maß für die Siebbeladung bzw. als Beladungskennwert zu nutzen.

Nach einem weiteren, besonders bevorzugten Aspekt der vorliegenden Erfindung wird der wenigstens eine Beladungskennwert als ein Quotient aus dem wenigstens einen ersten Wert der Prozessgröße bzw. des Niveaus und dem wenigstens einen zweiten Wert der Prozessgröße bzw, des Niveaus oder als ein Quotient aus dem wenigstens einen ersten Wert der Prozessgröße bzw. des Niveaus und dem wenigstens einen zweiten Wert der Prozessgröße bzw. des Niveaus und wenigstens einem Referenzwert der Prozessgröße bzw. des Niveaus oder als ein Quotient aus dem wenigstens einen ersten Wert der Prozessgröße bzw. des Niveaus und/oder dem wenigstens einen zweiten Wert der Prozessgröße bzw. des Niveaus und wenigstens einer mathematischen Funktion den wenigstens einen ersten Wert der Prozessgröße bzw. des Niveaus und/oder den wenigstens einen zweiten Wert der Prozessgröße bzw. des Niveaus umfassend, insbesondere wenigstens einer Summe und/oder wenigstens einer Differenz und/oder wenigstens einem Quotient und/oder wenigstens einem Produkt, ermittelt. Darüber hinaus kann der wenigstens eine Beladungskennwert vorzugsweise als Quotient aus mathematischen Funktionen den wenigstens einen ersten Wert der Prozessgröße bzw. des Niveaus und/oder den wenigstens einen zweiten Wert der Prozessgröße bzw. des Niveaus umfassend, insbesondere wenigstens einer Summe und/oder wenigstens einer Differenz und/oder wenigstens einem Quotient und/oder wenigstens einem Produkt, ermittelt werden.

Vorzugsweise werden der wenigstens eine erste Wert und der wenigstens eine zweite Wert der Prozessgröße oder des Niveaus in ein direktes Verhältnis zueinander gesetzt, also durch einander geteilt, oder über einen geeigneten Referenzwert, beispielweise einen maximalen oder minimalen ersten und/oder zweiten Wert für die Prozessgröße, oder die Summe des ersten und zweiten Wertes entsprechend normiert. Auf diese Weise kann ein Beladungskennwert ermittelt werden der vorteilhaft als Maß für die Siebbeladung herangezogen werden kann. Darüber hinaus sind entsprechend alle weiteren Berechnungsarten bzw. Beziehungen zwischen den jeweiligen ersten und zweiten Werten der Prozessgröße bzw. des Niveaus und eventuell eines Referenzwertes für die Ermittlung eines als Maß für eine Siebbeladung geeigneten Beladungskennwerts möglich.

Nach einem besonders bevorzugten Aspekt der vorliegenden Erfindung wird aus wenigstens einem, einem oberen (oder auch ersten) Niveau der Spülflüssigkeit zugeordneten ersten Wert einer Prozessgröße und wenigsten einem, einem unteren (oder auch zweiten) Niveau der Spülflüssigkeit zugeordneten zweiten Wert der Prozessgröße wenigstens ein Beladungskennwert ermittelt und als Maß für die Siebbeladung herangezogen, wobei das obere und das untere Niveau der Spülflüssigkeit sich stets auf einer Seite des Siebsystems; also beide Niveaus vor dem Siebsystem oder beide Niveaus nach dem Siebsystem befinden bzw. einstellen.

In einer vorteilhaften Ausführungsform wird ein minimaler Wert der Prozessgröße durch ein maximales oberes Niveau der Spülflüssigkeit nach dem Siebsystem (bzw. abströmseitig) oder ein minimales unteres Niveau der Spülflüssigkeit vor dem Siebsystem (bzw. anströmseitig) begrenzt.

Besonders vorteilhaft ist es, wenn der minimale Wert der Prozessgröße durch das Arbeitsniveau der Geschirrspülmaschine bestimmt wird. Das Arbeitsniveau ist in der Regel werkseitig vorgegeben und so gewählt, dass durch die im Geschirrspüler umgewälzte Spülflüssigkeitsmenge ein optimales Reinigungsergebnis erzielt wird. Bei einem überschreiten des Arbeitsniveaus, sprich einer niedrigeren Drehzahl der Umwälzpumpe oder einer mit dieser in eindeutigem Zusammenhang stehenden Prozessgröße besteht die Gefahr, dass der Druck in den Leitungen nicht ausreicht, um eine für ein gutes Reinigungsergebnis erforderliche Verteilung der Spülflüssigkeit im Spülbehälter zu gewährleisten.

Insbesondere ist es vorteilhaft, wenn ein maximaler Wert der Prozessgröße durch ein minimales unteres Niveau der Spülflüssigkeit nach dem Siebsystem oder ein maximales oberes Niveau der Spülflüssigkeit vor dem Siebsystem begrenzt wird. Das minimale untere Niveau nach dem Siebsystem bzw. das maximale obere Niveau vor dem Siebsystem sind so zu wählen, dass noch ausreichend Spülflüssigkeit durch das Siebsystem strömen kann, um alle notwendigen Leitungen im Umwälzkreis zu speisen. Dadurch wird erreicht, dass die Bestimmung der Siebbeladung zu jeder Zeit des Spülvorganges durchgeführt werden kann, ohne dass ein Spülflüssigkeitsmangel nach dem Siebsystem auftritt. Bei einer dem Siebsystem nachgeschalteten Umwälzpumpe ist dadurch auch stets ein optimaler Betrieb der Pumpe gewährleistet. Wenn die Pumpe nicht mehr genügend Spülflüssigkeit sondern stattdessen teilweise Luft ansaugt würde auch das Ergebnis der Ermittlung der Siebbeladung verfälscht werden.

In einer besonders vorteilhaften Ausführungsform wird das Niveau der Spülflüssigkeit in einer Ablaufwanne des Spülbehälters bestimmt, die sich am Boden des Spülbehälters befindet und in die das Siebsystem eingebracht ist.

Vorzugsweise wird das oder die Niveau(s) der Spülflüssigkeit nach dem Siebsystem bestimmt. Das hat den Vorteil, dass die Verunreinigungen aus der Spülflüssigkeit herausgefiltert sind und somit die Messeinrichtung nicht beeinflussen können. Sollen die Niveaus vor dem Sieb bestimmt werden, so kann die Messeinrichtung in der Ablaufwanne vor dem Sieb oder im Spülbehälter angebracht werden.

Das obere Niveau der Spülflüssigkeit, dem der wenigstens eine erste Werte der Prozessgröße zugeordnet ist, und das untere Niveau der Spülflüssigkeit, dem der wenigstens eine zweite Werte der Prozessgröße zugeordnet ist, oder das, einem ersten Wert einer Prozessgröße entsprechende erste Niveau der Spülflüssigkeit und das, einem zweiten Wert der Prozessgröße entsprechende zweite Niveau der Spülflüssigkeit werden vorzugsweise mit wenigstens einer Niveaumesseinrichtung bestimmt. Die Bestimmung des oberen und unteren Niveaus vor dem Siebsystem oder nach dem Siebsystem kann wahlweise mit zwei oder mit nur einer Sensoreinrichtung erfolgen. Als Niveaumesseinrichtung kann beispielsweise eine elektrischer Sensor mit einem Elektrodenpaar oder ein optischer Füllstandsensor mit zugeordneter Schalteinrichtung oder ein Drucksensor eingesetzt werden.

Insbesondere vorteilhaft ist es, wenn als Niveaumesseinrichtung eine Messeinrichtung zur Einstellung des Arbeitsniveaus in der Geschirrspülmaschine verwendet wird. Das erspart das Anbringen einer weiteren Messeinrichtung.

Dadurch wird eine weitere Leckagestelle vermieden und es kann eine zusätzliche Abdichtung eingespart werden.

Vorteilhaft kann es auch sein, wenn als Niveaumesseinrichtung eine Messeinrichtung zur Bestimmung des statischen Drucks der Spülflüssigkeitssäule vor oder nach dem Siebsystem, insbesondere ein analoger Drucksensor, verwendet wird. Der Einsatz eines analogen Drucksensor ermöglicht eine genau Aussage über die Höhe der Flüssigkeitssäule bzw. des Niveaus beispielsweise in der Ablaufwanne und damit auch die Ermittlung des Beladungskennwerts aus nur einem, einem Wert einer Prozessgröße entsprechende Niveau. Bei der Verwendung eines solchen Drucksensors kann zum Beispiel ein Niveau der Spülflüssigkeit nach dem Siebsystem überwacht werden. Der Beladungskennwert lässt sich dann beispielweise als ein durch eine Erhöhung oder Erniedrigung der Drehzahl der Umwälzpumpe oder einer weiteren in eindeutigem Zusammenhang mit der Drehzahl stehenden Prozessgröße um einen vorgegebenen Betrag oder in einem vorgegebenen Zeitfenster erreichbares minimales oder maximales Niveau der Spülflüssigkeit beschreiben. Der Beladungskennwert bzw. das minimale untere Niveau kann beispielsweise bei einem Anlaufvorgang der Umwälzpumpe ermittelt werden.

In einer besonders vorteilhaften Ausführungsform werden das obere Niveau der Spülflüssigkeit, dem der wenigstens eine erste Werte der Prozessgröße zugeordnet ist, und das untere Niveau der Spülflüssigkeit, dem der wenigstens eine zweite Werte der Prozessgröße zugeordnet ist durch Schaltpunkte der Niveaumesseinrichtung bestimmt. Das hat zum einen den Vorteil, dass nur eine Messeinrichtung notwendig ist. Des Weiteren ist keine große Volumendifferenz der Spülflüssigkeit und damit auch keine große Pumpenleistung leistung notwendig, um die für die Ermittlung der Siebbeladung notwendige Niveaudifferenz einzustellen.

Zur Erkennung der Beladung des Siebsystems ist es insbesondere vorteilhaft, wenn der ermittelte Beladungskennwert mit einem oder mehreren Beladungsreferenzwerten verglichen wird. Dazu kann beispielsweise zu wenigsten zwei Zeitpunkten während eines Spülvorganges oder mehrerer aufeinander folgender Spülvorgänge der Beladungskennwert ermittelt werden. Werden diese Beladungskennwerte miteinander verglichen, so lässt sich eine Aussage über den zeitlichen Verlauf der Siebbeladung machen.

Besonders vorteilhaft ist es wenn der Beladungsreferenzwert dem Beladungskennwert aus dem, dem oberen Niveau der Spülflüssigkeit zugeordneten ersten Wert der Prozessgröße und dem, dem unteren Niveau der Spülflüssigkeit zugeordneten zweiten Wert der Prozessgröße oder dem Beladungskennwert aus dem, einem ersten Wert einer Prozessgröße entsprechenden ersten Niveau der Spülflüssigkeit und dem, einem zweiten Wert der Prozessgröße entsprechenden zweiten Niveau der Spülflüssigkeit bei unbeladenem Sieb entspricht. Die ermittelten Beladungskennwerte können dann mit diesem Beladungsreferenzwert verglichen werden und es kann festgestellt werden wie weit die Siebbel-adung fortgeschritten ist. Das ist von Vorteil, wenn beispielsweise eine unvollständige Abreinigung des Siebes erkannt werden soll.

Besonders vorteilhaft ist es, wenn der Beladungsreferenzwert dem Beladungskennwert aus dem, dem oberen Niveau der Spülflüssigkeit zugeordneten ersten Wert der Prozessgröße und dem, dem unteren Niveau der Spülflüssigkeit zugeordneten zweiten Wert der Prozessgröße oder dem Beladungskennwert aus dem, einem ersten Wert einer Prozessgröße entsprechenden ersten Niveau der Spülflüssigkeit und dem, einem zweiten Wert der Prozessgröße entsprechenden zweiten Niveau der Spülflüssigkeit bei einer maximalen Siebbeladung entspricht. Die maximale Siebbeladung kann eine beliebige Grenzbeladung sein, die von einer unvollständige Abreinigung der Siebe bis hin zu einem vollständig verstopften Sieb verschiedenen Zuständen zugeordnet werden kann.

In einer besonders vorteilhaften Ausführungsform des Verfahrens gemäß der Erfindung wird der Beladungsreferenzwert für das unbeladene Siebsystem oder das beladene Siebsystem beim ersten Anfahren der Geschirrspülmaschine ermittelt, vorzugsweise werksseitig, oder wird werkseitig vorgegeben.

In einer zweckmäßigen Ausführungsform wird bei Erreichen der maximalen Siebbeladung ein Siebreinigungsvorgang ausgelöst. Zur Entfernung der Verschmutzungen auf dem Siebsystem kann der Reinigungsvorgang dann beispielsweise tangentiales Spülen oder Rückspülen des Siebsystems umfassen.

Insbesondere vorteilhaft ist, wenn bei Erreichen der maximalen Siebbeladung eine Anzeige ausgelöst wird. Das kann unter anderem von Vorteil sein, wenn das Siebsystem so stark verschmutzt ist, dass es aus der Maschine entfernt und mechanisch abgereinigt werden muss.

Das Verfahren gemäß der Erfindung wird vorteilhaft während des Betriebs der Geschirrspülmaschine, vorzugsweise während des Befüllens der Geschirrspülmaschine mit Flüssigkeit durchgeführt. Wird das Siebsystems zu Beginn jedes Spülvorganges getestet, ist stets ein optimaler Betrieb des Geschirrspülers gewährleistet. Von Vorteil kann es zudem sein das Siebsystem am Ende eines Spülvorganges zu testen und gegebenenfalls abzureinigen, damit die Schmutzstoffe zwischen den Spülvorgängen nicht zusammenbacken oder am Sieb anbacken können.

Die Erfindung wird im Folgenden anhand von Ausführungsbeispielen und unter Bezugnahme auf die beiliegenden Zeichnungen weiter erläutert.

Es zeigen jeweils in schematischer Darstellung:
FIG 1 eine Prinzipskizze der Betriebsverhältnisse in einem Spülbehälter mit Ablaufwanne bei beladenem Siebsystem und niedriger Umwälzpumpendrehzahl,
FIG 2 eine Prinzipskizze der Betriebsverhältnisse in einem Spülbehälter mit Ablaufwanne bei beladenem Siebsystem und hoher Umwälzpumpendrehzahl,
FIG 3 ein Diagramm das die Abhängigkeit des Wasservolumens in der Geschirrspülmaschine von der Drehzahl der Umwälzpumpe darstellt,
FIG 4 ein Diagramm das die Abhängigkeit des Spülflüssigkeitsniveaus in der Ablaufwanne nach dem Siebsystem von der Drehzahl der Umwälzpumpe darstellt,
FIG 5 ein Diagramm das die Abhängigkeit der Siebbeladung von der Drehzahldifferenz der Umwälzpumpe darstellt,
FIG 6 ein weiteres Diagramm das die Abhängigkeit des Spülflüssigkeitsniveaus in der Ablaufwanne nach dem Siebsystem von der Drehzahl der Umwälzpumpe darstellt.

Einander entsprechende Teile und Größen sind in den FIG 1 bis 6 mit denselben Bezugszeichen versehen.

FIG 1 veranschaulicht die prinzipiellen Betriebsverhältnisse in einem Spülbehälter mit Ablaufwanne bei beladenem Siebsystem und niedriger Umwälzpumpendrehzahl. Am Boden eines teilweise dargestellten Spülbehälters 1 ist eine Ablaufwanne 2 angebracht. Die Öffnung der Ablaufwanne 2 in den Spülbehälter 1 wird von einer Siebplatte 3 eines herausnehmbaren Siebsystems abgedeckt. Das Siebsystem besteht aus der Siebplatte 3 und einem Siebstutzen 4, der mittig auf der Sieblatte 3 aufgesetzt ist und in die Ablaufwanne 2 hineinragt. Der Siebstutzen 4 ist auf der, dem Spülbehälter 1 abgewandten Seite geöffnet und reicht bis zum Ansaugstutzen einer Entleerungspumpe 5. Das Siebsystem ist in der Regel aus mehreren Sieben mit unterschiedlichen Öffnungsweiten aufgebaut. Dabei besitzt beispielsweise der Bereich der Siebplatte 3, der den Siebstutzen 4 abdeckt größere Öffnungen als die angrenzenden Bereiche, damit die Schmutzpartikel in den Siebstutzen 4 gelangen können und von dort mit Hilfe der Entleerungspumpe 5 ausgetragen werden. An der Ablaufwanne 2 ist seitlich über dem Boden der Ansaugstutzen der Umwälzpumpe 6 angebracht.

Die Spülflüssigkeit, in der Regel Wasser, strömt über einen hier nicht gezeigten Zulauf in den Spülbehälter 1 und von dort in die Ablaufwanne 2 bis in der Ablaufwanne 2 ein Arbeitsniveau erreicht ist, das über eine hier ebenfalls nicht dargestellte Niveaumesseinrichtung zwischen dem Siebstutzen 4 und der Außenwand der Ablaufwanne 2 bestimmt wird. Wird nun die Spülflüssigkeit durch die Umwälzpumpe 6 im Kreis geführt, so stellt sich in Abhängigkeit der Strömungsgeschwindigkeit vor und nach dem Siebstutzen 4 jeweils ein unterschiedlich hohes Niveau der Spülflüssigkeit ein. Die Strömungsgeschwindigkeit der Spülflüssigkeit kann beispielsweise über die Drehzahl der Umwälzpumpe 6 eingestellt werden. FIG 1 zeigt die Flüssigkeitsniveaus vor und nach dem Siebstutzen 4 bei niedriger Pumpendrehzahl n*. Das Flüssigkeitsniveau auf der Saugseite der Umwälzpumpe 6, das im Folgenden als oberes Niveau 7 bezeichnet wird ist niedriger als das Flüssigkeitsniveau innerhalb des Siebstutzens 4.

FIG 2 zeigt eine Prinzipskizze der Betriebsverhältnisse in dem vorangehend beschriebenen Spülbehälter mit Ablaufwanne bei beladenem Siebsystem und hoher Umwälzpumpendrehzahl n. Das Flüssigkeitsniveau auf der Saugseite der Umwälzpumpe 6, im Folgenden als unteres Niveau 8 bezeichnet, ist hier deutlich niedriger als das Flüssigkeitsniveau 7 bei niedriger Drehzahl n* (FIG 1). Das ist damit zu begründen, dass bei erhöhter Strömungsgeschwindigkeit der Druckverlust des Siebsystems 3, 4 größer ist und damit vor dem Siebsystem 3, 4 mehr Spülflüssigkeit aufgestaut werden muss um den nötigen Flüssigkeitsdruck zur Überwindung des Siebsystems 3, 4 aufzubauen. Aus der, dem oberen Niveau 7 (FIG 1) zugeordneten Umwälzpumpendrehzahl n* und der, dem unteren Niveau 8 (FIG 2) zugeordneten Umwälzpumpendrehzahl n lässt sich beispielsweise eine Drehzahldifferenz Δn = n - n* ermitteln, die notwendig ist, um das Flüssigkeitsniveau zwischen dem oberen Niveau 7 und dem unteren Niveau 8 zu verändern und vorteilhaft als Beladungskennwert zur Überwachung bzw. Bestimmung der Siebbeladung herangezogen werden kann. Neben der Differenz Δn kann aber auch ein Verhältnis n/n* der beiden Drehzahlen n und n*, die notwendig sind, um das Flüssigkeitsniveau zwischen dem oberen Niveau 7 und dem unteren Niveau 8 zu verändern, oder eine weitere, der in der vorliegenden Patentanmeldung beanspruchten mathematischen Beziehungen der Drehzahlwerte n und n* als Beladungskennwert zur Überwachung bzw. Bestimmung der Siebbeladung herangezogen werden.

FIG 3 zeigt das Wasservolumen in der Geschirrspülmaschine als Funktion der Drehzahl der Umwälzpumpe. Auf der x-Achse ist die Drehzahl n der Umwälzpumpe und auf der y-Achse das Wasservolumen V aufgetragen. Die als durchgezogene Linien dargestellten Kurven K1 bis K3 sind einem unbeladenen Siebsystem zuzuordnen. Die als gestrichelte Linien dargestellten Kurven K4 bis K6 stellen das Verhalten eines beladenen Siebsystems dar. Das untere Niveau 8 und das obere Niveau 7 der Spülflüssigkeit wird in der Ablaufwanne 2 nach dem Siebsystem bzw. Siebstutzen 4 bestimmt (vgl. FIG 1 und 2).

Die im Diagramm veranschaulichte Abhängigkeit des Wasservolumens von der Umwälzpumpendrehzahl lässt sich unabhängig von der eingesetzten Niveaumesseinrichtung ermitteln. Speziell für das in FIG 3 dargestellte Diagramm wurde eine Messeinrichtung zur Bestimmung des Arbeitsniveaus in der Ablaufwanne, wie sie auch in der Praxis Verwendung findet, vorausgesetzt. Das untere Niveau 8 und das obere Niveau 7 der Spülflüssigkeit werden dabei durch die Schalthysterese der Niveaumesseinrichtung festgelegt. Das obere Niveau 7 entspricht dem Schaltpunkt (SP) der Niveaumesseinrichtung. Bei Erreichen dieses Niveaus wird in der Praxis eine Flüssigkeitszugabe in den Spülbehälter unterbrochen. Das untere Niveau 8 entspricht dem Rückschaltpunkt (RSP) der Niveaumesseinrichtung. Wird dieses Niveau unterschritten, so wird in der Praxis eine Flüssigkeitszugabe in den Spülbehälter ausgelöst und zwar solange, bis der Schaltpunkt (SP) bzw., das obere Niveau 7 erreicht ist. Die Kurven K3 und K6 im Diagramm veranschaulichen den Wasserbedarf bei einem konstant gehaltenen oberen Niveau (SP) und die Kurven K2 und K5 bei einem konstant gehaltenen unteren Niveau (RSP).

Die Kurve K1 im Diagramm stellt die theoretische Abhängigkeit des Wasservolumens in der Geschirrspülmaschine von der Umwälzpumpendrehzahl für ein unbeladenes Sieb dar. In der Praxis wird jedoch die Spülflüssigkeit durch die Geschirrspülmaschine und über ein Siebsystem mit mehreren Sieben geführt. Bei der Betrachtung dieses Gesamtsystems ergeben sich bei unbeladenem Siebsystem für den Schaltpunkt und den Rückschaltpunkt der Niveaumesseinrichtung die parallelen Kurven K2 und K3 als Funktion der Umwälzpumpendrehzahl. Wird die Drehzahl der Umwälzpumpe erhöht, sinkt das Niveau der Spülflüssigkeit nach dem Siebsystem. Um das Niveau auf dem Schaltpunkt oder dem Rückschaltpunkt konstant zu halten muss mehr Spülflüssigkeit in den Umwälzkreislauf gebracht werden und das Wasservolumen im Geschirrspüler steigt an. Die Volumendifferenz ΔV zwischen den beiden durchgezogenen Linien entspricht der Volumendifferenz in der Ablaufwanne zwischen dem Schaltpunkt und dem Rückschaltpunkt. Die Kurven K2 und K3 sind genau um diese Volumendifferenz parallel verschoben.

Die Kurve K4 im Diagramm stellt die theoretische Abhängigkeit des Wasservolumens in der Geschirrspülmaschine von der Umwälzpumpendrehzahl für ein beladenes Sieb dar. Es ist deutlich zu erkennen, dass bei beladenem Sieb das Wasservolumen mit steigender Drehzahl sehr viel stärker ansteigt als bei unbeladenem Sieb. Die beiden Kurven K5 und K6 zeigen die tatsächliche Abhängigkeit des Wasservolumens in der Geschirrspülmaschine von der Umwälzpumpendrehzahl bei beladenem Siebsystem. Dabei veranschaulichen K5 und K6 wiederum den Wasserbedarf bei einem konstant gehaltenen oberen Niveau (SP) und einem konstant gehaltenen unteren Niveau (RSP). Das Wasservolumen nimmt bei beladenem Siebsystem mit steigender Drehzahl sehr viel stärker zu als bei unbeladenem Siebsystem. Die Volumendifferenz ΔV zwischen den Kurven K5 und K6 entspricht wiederum der Volumendifferenz in der Ablaufwanne zwischen dem Schaltpunkt und dem Rückschaltpunkt.

Wird nun beispielsweise die Drehzahl der Umwälzpumpe ausgehend von einer hohen Drehzahl n₁, n₂ erniedrigt, bis sich das Wasservolumen im Geschirrspüler bei konstantem Niveau um ΔV verringert, so wird bei beladenem Sieb eine Erniedrigung auf die Drehzahl n₂* ausreichen, bei unbeladenem Sieb ist die Drehzahl auf den niedrigeren Wert n₁* zu reduzieren. Die notwendige Drehzahldifferenz Δn₂ ist also für das beladene Sieb kleiner als Δn₁ für das unbeladene Sieb und das im gesamten, im Diagramm dargestellten Drehzahlbereich. Aus diesem Zusammenhang kann die Beladung des Siebsystems abgeleitet werden.

FIG 4 zeigt das Spülflüssigkeitsniveau nach dem Siebsystem als Funktion der Drehzahl der Umwälzpumpe. Auf der x-Achse ist die Drehzahl n der Umwälzpumpe und auf der y-Achse das Spülflüssigkeitsniveau N aufgetragen. Die als durchgezogene Linien dargestellten Kurven K1 bis K3 sind dem unbeladenen Siebsystem zuzuordnen. Die gestrichelt dargestellten Kurven K4 bis K6 veranschaulichen das Verhalten bei beladenem Siebsystem. Das untere Niveau N_{RSP} und das obere Niveau N_{SP} der Spülflüssigkeit wird in der Ablaufwanne nach dem Siebsystem durch die Schaltpunkte der Niveaumesseinrichtung bestimmt (vgl. FIG 3).

Die Kurven K1 bis K3 bzw. K4 bis K6 veranschaulichen die Veränderung des Spülflüssigkeitsniveaus bei einem konstant gehaltenen Wasservolumen im Geschirrspüler. K2 und K5 beziehen sich dabei auf den gleichen Wert für das konstante Wasservolumen. Der Wert entspricht hier dem für das Erreichen des unteren Niveaus N_{RSP} bei einer vorgegebenen Drehzahl notwendigen Wasservolumens. Für K4 und K6 ist ebenfalls jeweils das gleiche, konstante Wasservolumen zugrunde gelegt. Das Wasservolumen entspricht in diesem Fall dem Volumen, das bei der vorgegebenen Drehzahl für das Erreichen des oberen Niveaus N_{SP} notwendig ist. Die Niveaudifferenz ΔN zwischen den Kurven K2 und K3 bzw. K5 und K6 entspricht dem Höhenunterschied in der Ablaufwanne zwischen dem Schaltpunkt und dem Rückschaltpunkt der Niveaumesseinrichtung.

Die Kurven K1 und K4 stellen die theoretische Abhängigkeit des Flüssigkeitsniveaus von der Umwälzpumpendrehzahl für ein unbeladenes Sieb und ein beladenes Sieb dar. Bei der Betrachtung des Gesamtsystems ergeben sich bei unbeladenem Siebsystem die Kurven K2 und K3 und bei beladenem Siebsystem die Kurven K5 und K6.

Wird nun beispielsweise die Drehzahl der Umwälzpumpe ausgehend von einer hohen Drehzahl n₁ (unbeladenes Sieb) oder n₂ (beladenes Sieb) erniedrigt, bis das Niveau in der Ablaufwanne um den Wert ΔN zwischen dem durch die Schaltpunkte der Niveaumesseinrichtung vorgegebenen oberen und unteren Niveau abgesunken ist, so reicht bei beladenem Sieb eine Erniedrigung um einen kleineren Drehzahlbetrag auf die Drehzahl n₂* aus. Bei unbeladenem Sieb ist die Drehzahl um einen größeren Drehzahlbetrag auf den niedrigeren Wert n₁* zu reduzieren. Die notwendige Drehzahldifferenz Δn₂ ist also kleiner für das beladene Sieb als Δn₁, für das unbeladene Sieb (im gesamten dargestellten Drehzahlbereich). Es ergibt sich also dieselbe Abhängigkeit der Siebbeladung von der Drehzahldifferenz wie in FIG 3.

In FIG 5 ist die Siebbeladung x gegen die Drehzahldifferenz der Umwälzpumpe Δn für die Veränderung des Flüssigkeitsniveaus zwischen dem Schaltpunkt und dem Rückschaltpunkt aufgetragen. Das Diagramm veranschaulicht, dass die Siebbeladung umso niedriger ist, je höher die notwendige Drehzahldifferenz für die Veränderung des Flüssigkeitsniveaus zwischen dem oberen und dem unteren Niveau ist.

Für die Ermittlung der Beladung des Siebsystems können nun zu verschiedenen Zeitpunkten eines Spülvorgangs oder mehrerer aufeinanderfolgender Spülvorgänge die notwendigen Drehzahldifferenzbeträge als Beladungskennwert ermittelt und miteinander oder mit einem Beladungsreferenzwert verglichen werden. Wird als Beladungsreferenzwert eine Drehzahldifferenz vorgegeben die einer beliebigen Grenzbeladung entspricht, so kann bei Erreichen dieses Beladungsreferenzwertes beispielsweise ein Siebreinigungsvorgang ausgelöst werden. Entspricht ein Beladungsreferenzwert der Drehzahldifferenz bei unbeladenem Siebsystem und ein weiterer Beladungsreferenzwert der Drehzahldifferenz bei maximaler Beladung, kann beispielsweise der Grad der Verschmutzung ausgewertet werden.

Ferner ließe sich auch direkt aus dem in FIG 3 und FIG 4 dargestellten Zusammenhang zwischen Wasservolumen V und Umwälzpumpendrehzahl n oder Spülflüssigkeitsniveau N und Umwälzpumpendrehzahl n die Beladung des Siebsystems ableiten. Dazu könnte beispielsweise aus FIG 3 der Betrag der Steigung der Kurven K2 oder K3 und K5 oder K6 in dem eingestellten Drehzahlbereich ermittelt und miteinander verglichen werden. Dasselbe gilt für FIG 4. Die Steigungen für das unbeladene und das beladene Sieb ergeben sich bei FIG 3 aus dem Quotienten aus Volumendifferenz ΔV durch Beladungskennwert bzw. Drehzahldifferenz Δn₁, oder Δn₂ und bei FIG 4 aus dem Quotienten aus Niveaudifferenz ΔN durch Beladungskennwert bzw. Drehzahldifferenz Δn₁, oder Δn₂. Der ermittelte Quotient ist in beiden Fällen für das beladene Sieb betragsmäßig höher als für das unbeladene Sieb. Durch Vergleich der ermittelten Werte miteinander oder mit einem oder mehreren Referenzwert(en) kann eine vorhandene Verschmutzung oder auch der Grad der Verschmutzung festgestellt werden.

Neben der Drehzahldifferenz oder Niveaudifferenz als Beladungskennwert kann bevorzugt auch die notwendige Zeit für die Einstellung des Flüssigkeitsniveaus zwischen dem unteren Niveau (RSP)und dem oberen Niveau (SP) bei konstant schneller Drehzahlerhöhung oder -erniedrigung bestimmt und für die Auswertung der Siebbeladung herangezogen werden. Hier ergibt sich eine ähnliche Abhängigkeit wie bei der Ermittlung der Drehzahldifferenz. Bei beladenem Siebsystem wird die Niveaudifferenz schneller überwunden, als bei unbeladenem Siebsystem.

Die Niveaumesseinrichtung in der Ablaufwanne 2 nach dem Siebsystem 3, 4, insbesondere Siebstutzen 4, kann beispielsweise als analoger Drucksensor ausgeführt sein, mit dem sich das Flüssigkeitsniveau in der Ablaufwanne 2 nach dem Siebstutzen 4 genau bestimmen lässt. Eine Möglichkeit bei Einsatz eines analogen Drucksensors ist, ein einem ersten Drehzahlwert n* entsprechendes oberes Niveau 7 und ein einem zweiten Drehzahlwert n entsprechendes unteres Niveau 8 zu bestimmen und den Beladungskennwert beispielweise als eine Differenz oder einen Quotient dieser Niveaus zu ermitteln.

FIG 6 veranschaulicht die Abhängigkeit des Spülflüssigkeitsniveaus N in der Ablaufwanne nach dem Siebsystem bzw. Siebstutzen 4 von der Drehzahl n der Umwälzpumpe 6. Beispielhaft wurden hier aus den vorangehend beschrieben Kurven K1 bis K6 für das unbeladene Sieb die Kurve K2 und für das beladene Sieb die Kurve K5 bei jeweils gleichem Wasservolumen im Arbeitsbehälter herausgegriffen.

FIG 6 zeigt, dass bei beladenem Sieb (Kurve K5) das dem vorgegeben, ersten Wert n* der Drehzahl entsprechende Niveau N₂ bereits niedriger als des Niveau N₁ des unbeladenen Siebs (Kurve K2) bei gleicher Drehzahl n* ist, so dass bei der Verwendung des analogen Drucksensors bereits durch Messen der beiden Niveaus N₁ und N₂ bei der Drehzahl n* die Beladung des Siebsystems erkannt werden kann.

Wird beispielweise beim unbeladenen Sieb die Drehzahl n von einem vorgegeben ersten Wert n*, der im Extremfall auch gleich 0 sein kann, also bei Stillstand der Umwälzpumpe 6, auf einen vorgegeben zweiten Wert n erhöht, so erniedrigt sich das Niveau N nach dem Siebstutzen 4 von einem ersten Niveau N₁ um den Betrag ΔN₁ auf ein zweites Niveau N₁*. Bei beladenem Sieb erniedrigt sich bei einer Erhöhung der Drehzahl von dem vorgegebenen, ersten Wert n* um den Betrag Δn auf den vorgegebenen zweiten Wert n entsprechend der Spülflüssigkeitsstand von einem ersten Niveau N₂ um den Betrag ΔN₂ auf ein zweites Niveau N₂*. Bei beladenem Sieb erniedrigt sich das Niveau der Spülflüssigkeit um einen größeren Betrag als bei beladenem Sieb, der Beladungskennwert ΔN₂ ist also größer als der Beladungskennwert ΔN₁. Durch Vergleich ermittelter Beladungskennwerte miteinander oder mit einem entsprechenden Beladungsreferenzwert für ein unbeladenes oder maximal beladenes Siebsystem kann somit die Siebbeladung überwacht bzw. bestimmt werden. Anstelle eines vorgegebenen Drehzahlbetrags Δn kann bei dieser Ausführungsform der Erfindung auch ein Zeitintervall, insbesondere zwischen mehreren Sekunden und einem Sekundenbruchteil, vorzugsweise 1/2 s, vorgegebenen sein, in dem die Niveauänderung bzw. das aktuelle Niveau bestimmt werden, wobei in diesem Zeitintervall jeweils eine konstant schnelle Drehzahlerhöhung oder -erniedrigung erfolgt. In der Praxis kann beispielsweise für die Feststellung der Siebbeladung die Umwälzpumpe für einige Sekunden gestoppt, die Drehzahl also auf 0 gesetzt werden, und anschließend wieder angefahren werden. Während der Anfahrtszeit der Umwälzpumpe wird das Flüssigkeitsniveau in der Ablaufwanne für wenigstens eine halbe Sekunde kontinuierlich überwacht, z.B. mit dem analogen Drucksensor. Das minimale Niveau nach dem Ablaufstutzen 4, das in diesem Zeitfenster bzw. Zeitintervall gemessen wird, ist dann proportional zu dem Beladungsgrad des Siebsystems.

### Bezugszeichenliste

- 1: Spülbehälter
- 2: Ablaufwanne
- 3: Siebplatte
- 4: Siebstutzen
- 5: Entleerungspumpe
- 6: Umwälzpumpe
- 7: oberes Niveau
- 8: unteres Niveau
- K1 bis K6: Kurven

## Patentansprüche

1. Verfahren zur Erkennung der Beladung eines Siebsystems (3, 4) einer Geschirrspülmaschine, die einen Umwälzkreis mit einem Siebsystem (3, 4) und eine Umwälzpumpe (6) zum Umwälzen der Spülflüssigkeit umfasst, **dadurch gekennzeichnet, dass**
bei dem Verfahren aus wenigstens einem, einem Niveau (7, N_{SP}) der Spülflüssigkeit zugeordneten ersten Wert (n*) einer Prozessgröße und wenigsten einem, einem Niveau (8, N_{RSP}) der Spülflüssigkeit zugeordneten zweiten Wert (n) der Prozessgröße oder
aus wenigstens einem, einem ersten Wert (n₁) einer Prozessgröße entsprechenden ersten Niveau (N₁) der Spülflüssigkeit und wenigsten einem, einem zweiten Wert (n₂) der Prozessgröße entsprechenden zweiten Niveau (N₂) der Spülflüssigkeit
wenigstens ein Beladungskennwert (Δn, ΔN) ermittelt und als Maß für die Siebbeladung herangezogen wird wobei die Prozessgröße in eindeutigem Zusammenhang mit der Drehzahl (n) der Umwälzpumpe (6) steht, insbesondere eine Umwälzpumpendrehzahl, ein Umwälzpumpenförderdruck, eine elektrische Förderleistung der Umwälzpumpe (6), eine mechanischen Förderleistung der Umwälzpumpe (6), ein Volumen der Spülflüssigkeit oder ein Volumenstrom der Spülflüssigkeit oder eine Strömungsgeschwindigkeit der Spülflüssigkeit ist.

2. Verfahren nach Anspruch 1,
bei dem der wenigstens eine Beladungskennwert als eine Differenz (Δn, ΔN) aus dem wenigstens einen ersten Wert (n*) der Prozessgröße bzw. des Niveaus (7, N_{SP}) und dem wenigstens einen zweiten Wert (n) der Prozessgröße bzw.
des Niveaus (8, N_{RSP}) oder
aus wenigstens einem Referenzwert der Prozessgröße bzw. des Niveaus und dem wenigstens einen ersten Wert (n₁) der Prozessgröße bzw. des Niveaus (N₁) und/oder dem wenigstens einen zweiten Wert (n₂) der Prozessgröße bzw. des Niveaus (N₂) ermittelt wird.

3. Verfahren nach Anspruch 1 oder Anspruch 2,
bei dem der wenigstens eine Beladungskennwert als ein Quotient aus dem wenigstens einen ersten Wert (n₁) der Prozessgröße bzw. des Niveaus (N₁) und dem wenigstens einen zweiten Wert (n₂) der Prozessgröße bzw. des Niveaus (N₂) oder
dem wenigstens einen ersten Wert (n₁) der Prozessgröße bzw. des Niveaus (N₁) und dem wenigstens einen zweiten Wert (n₂) der Prozessgröße bzw, des Niveaus (N₂) und wenigstens einem Referenzwert der Prozessgröße bzw. des Niveaus oder
dem wenigstens einen ersten Wert (n₁) der Prozessgröße bzw. des Niveaus (N₁) und/oder dem wenigstens einen zweiten Wert (n₂) der Prozessgröße bzw. des Niveaus (N₂) und wenigstens einer mathematischen Funktion den wenigstens einen ersten Wert (n₁) der Prozessgröße bzw. des Niveaus (N₁) und/oder den wenigstens einen zweiten Wert (n₂) der Prozessgröße bzw. des Niveaus (N₂) umfassend, insbesondere wenigstens einer Summe und/oder wenigstens einer Differenz und/oder wenigstens einem Quotient und/oder wenigstens einem Produkt, oder mathematischen Funktionen den wenigstens einen ersten Wert (n1) der Prozessgröße bzw. des Niveaus (N₁) und/oder den wenigstens einen zweiten Wert (n₂) der Prozessgröße bzw. des Niveaus (N₂) umfassend, insbesondere wenigstens einer Summe und/oder wenigstens einer Differenz und/oder wenigstens einem Quotient und/oder wenigstens einem Produkt, ermittelt wird.

4. Verfahren nach einem oder mehreren der vorhergehenden Ansprüche,
bei dem aus wenigstens einem, einem oberen Niveau (7, N_{SP}) der Spülflüssigkeit zugeordneten ersten Wert (n*) einer Prozessgröße und wenigsten einem, einem unteren Niveau (8, N_{RSP}) der Spülflüssigkeit zugeordneten zweiten Wert (n) der Prozessgröße wenigstens ein Beladungskennwert ermittelt und als Maß für die Siebbeladung herangezogen wird.

5. Verfahren nach Anspruch 4,
bei dem ein minimaler Wert der Prozessgröße durch ein maximales oberes Niveau der Spülflüssigkeit nach dem Siebsystem (3, 4) oder ein minimales unteres Niveau der Spülflüssigkeit vor dem Siebsystem (3, 4) begrenzt wird.

6. Verfahren nach Anspruch 5,
bei dem der minimale Wert Prozessgröße durch das Arbeitsniveau der Geschirrspülmaschine bestimmt wird.

7. Verfahren nach einem oder mehreren der Ansprüche 4 bis 6,
bei dem ein maximaler Wert der Prozessgröße durch ein minimales unteres Niveau der Spülflüssigkeit nach dem Siebsystem (3, 4) oder ein maximales oberes Niveau der Spülflüssigkeit vor dem Siebsystem (3, 4) begrenzt wird.

8. Verfahren nach einem oder mehreren der vorhergehenden Ansprüche,
bei dem das Niveau (N) der Spülflüssigkeit in einer Ablaufwanne (2) des Spülbehälters (1) bestimmt wird.

9. Verfahren nach Anspruch 8,
bei dem das Niveau (N) der Spülflüssigkeit nach dem Siebsystem (3, 4) bestimmt wird.

10. Verfahren nach einem oder mehreren der vorhergehenden Ansprüche,
bei dem das obere Niveau (7, Nsp) der Spülflüssigkeit,
dem der wenigstens eine erste Wert (n*) der Prozessgröße zugeordnet ist, und das untere Niveau (8, N_{RSP}) der Spülflüssigkeit, dem der wenigstens eine zweite Wert (n) der Prozessgröße zugeordnet ist, oder
das, einem ersten Wert (n₁) einer Prozessgröße entsprechende erste Niveau (N₁) der Spülflüssigkeit und das,
einem zweiten Wert (n₂) der Prozessgröße entsprechende zweite Niveau (N₂) der Spülflüssigkeit mit wenigstens einer Niveaumesseinrichtung bestimmt werden.

11. Verfahren nach Anspruch 10,
bei dem als Niveaumesseinrichtung eine Messeinrichtung zur Einstellung des Arbeitsniveaus in der Geschirrspülmaschine verwendet wird.

12. Verfahren nach Anspruch 10 oder 11,
bei dem als Niveaumesseinrichtung eine Messeinrichtung zur Bestimmung des statischen Drucks der Spülflüssigkeitssäule vor oder nach dem Siebsystem (3, 4), insbesondere ein analoger Drucksensor, verwendet wird.

13. Verfahren nach einem oder mehreren der Ansprüche 10 bis 12,
bei dem das obere Niveau (7, N_{SP}) der Spülflüssigkeit dem der wenigstens eine erste Wert (n*) der Prozessgröße zugeordnet ist, und das untere Niveau (8, N_{RSP}) der Spülflüssigkeit, dem der wenigstens eine zweite Wert (n) der Prozessgröße zugeordnet ist, durch die Schaltpunkte der Niveaumesseinrichtung bestimmt werden.

14. Verfahren nach einem oder mehreren der vorhergehenden Ansprüche,
bei dem der wenigstens eine ermittelte Beladungskennwert (An, ΔN) mit einem oder mehreren Beladungsreferenzwert(en) verglichen wird.

15. Verfahren nach Anspruch 14,
bei dem der Beladungsreferenzwert dem Beladungskennwert aus dem, dem oberen Niveau (7, N_{SP}) der Spülflüssigkeit zugeordneten ersten Wert (n*) der Prozessgröße und/oder dem, dem unteren Niveau (8, N_{RSP}) der Spülflüssigkeit zugeordneten zweiten Wert (n) der Prozessgröße oder dem Beladungskennwert aus dem, einem ersten Wert (n₁) einer Prozessgröße entsprechenden ersten Niveau (N₁) der Spülflüssigkeit und/oder dem, einem zweiten Wert (n₂) der Prozessgröße entsprechenden zweiten Niveau (N₂) der Spülflüssigkeit bei unbeladenem Siebsystem (3, 4) und/oder bei maximaler Siebbeladung entspricht.

16. Verfahren nach einem oder mehreren der vorhergehenden Ansprüche,
bei dem der Beladungsreferenzwert für das unbeladene oder das maximal beladene Sieb beim ersten Anfahren der Geschirrspülmaschine ermittelt wird, vorzugsweise werkseitig, oder werkseitig vorgegeben wird.

17. Verfahren nach einem oder mehreren der vorhergehenden Ansprüche,
bei dem bei Erreichen der maximalen Siebbeladung ein Siebreinigungsvorgang ausgelöst wird.

18. Verfahren nach einem oder mehreren der vorhergehenden Ansprüche,
bei dem bei Erreichen der maximalen Siebbeladung eine Anzeige ausgelöst wird.

19. Verfahren nach einem oder mehreren der vorhergehenden Ansprüche,
das während des Betriebs der Geschirrspülmaschine, vorzugsweise während des Befüllens der Geschirrspülmaschine mit Flüssigkeit durchgeführt wird.

## Claims

1. Method for detecting the loading of a filter system (3, 4) of a dishwasher which comprises a circulating circle with a filter system (3, 4) and a circulating pump (6) for circulating the washing liquid, **characterised in that** in the method at least one loading characteristic (Δn, ΔN) is ascertained from at least one first value (n*) of a process parameter assigned to a level (7, N_{SP}) of the washing liquid and at least one second value (n) of the process parameter assigned to a level (8, N_{RSP}) of the washing liquid or from at least one first level (N₁) of the washing liquid corresponding to a first value (n₁) of a process parameter and at least one second level (N₂) of the washing liquid corresponding to a second value (n₂) of the process parameter and used as a measure of the filter loading, wherein the process parameter is unambiguously connected to the speed (n) of the circulating pump (6), in particular is a circulating pump speed, a circulating pump conveying pressure, an electric conveying capacity of the circulating pump (6), a mechanical conveying capacity of the circulating pump (6), a volume of the washing liquid or a volumetric flow of the washing liquid or a flow rate of the washing liquid.

2. Method according to claim 1, in which the at least one loading characteristic is ascertained as a difference (Δn, ΔN) from the at least one first value (n*) of the process parameter or of the level (7, N_{SP}) and the at least one second value (n) of the process parameter or of the level (8, N_{RSP}) or from at least one reference value of the process parameter or of the level and the at least one first value (n₁) of the process parameter or of the level (N_{L}) and/or the at least one second value (n₂) of the process parameter or of the level (N₂).

3. Method according to claim 1 or claim 2, in which the at least one loading characteristic is ascertained as a quotient of the at least one first value (n₁) of the process parameter or of the level (N₁) and the at least one second value (n₂) of the process parameter or of the level (N₂) or the at least one first value (n₁) of the process parameter or of the level (N₁) and the at least one second value (n₂) of the process parameter or of the level (N₂) and at least one reference value of the process parameter or of the level or the at least one first value (n₁) of the process parameter or of the level (N₁) and/or the at least one second value (n₂) of the process parameter or of the level (N₂) and at least one mathematical function comprising the at least one first value (n₁) of the process parameter or of the level (N₁) and/or the at least one second value (n₂) of the process parameter or of the level (N₂), in particular at least one sum and/or at least one difference and/or at least one quotient and/or at least one product, or mathematical functions comprising the at least one first value (n1) of the process parameter or of the level (N₁) and/or the at least one second value (n₂) of the process parameter or of the level (N₂), in particular at least one sum and/or at least one difference and/or at least one quotient and/or at least one product.

4. Method according to one or more of the preceding claims, in which at least one loading characteristic is ascertained from at least one first value (n*) of a process parameter assigned to an upper level (7, N_{SP}) of
the washing liquid and at least one second value (n) of the process parameter assigned to a lower level (8, N_{RSP}) of the washing liquid and used as a measure of the filter loading.

5. Method according to claim 4, in which a minimum value of the process parameter is limited by a maximum upper level of the washing liquid after the filter system (3, 4) or a minimum lower level of the washing liquid before the filter system (3, 4).

6. Method according to claim 5, in which the minimum value process parameter is determined by the operating level of the dishwasher.

7. Method according to one or more of claims 4 to 6, in which a maximum value of the process parameter is limited by a minimum lower level of the washing liquid after the filter system (3, 4) or a maximum upper level of the washing liquid before the filter system (3, 4).

8. Method according to one or more of the preceding claims, in which the level (N) of the washing liquid is determined in a discharge tank (2) of the washing container (1).

9. Method according to claim 8, in which the level (N) of the washing liquid is determined after the filter system (3, 4).

10. Method according to one or more of the preceding claims, in which the upper level (7, N_{SP}) of the washing liquid, to which is assigned the at least one first value (n*) of the process parameter, and the lower level (8, N_{RSP}) of the washing liquid, to which is assigned the at least one second value (n) of the process parameter, or the first level (N₁) of the washing liquid corresponding to a first value (n₁) of a process parameter and the second level (N₂) of the washing liquid corresponding to a second value (n₂) of the process parameter are determined using at least one level measuring device.

11. Method according to claim 10, in which a measuring device for adjusting the operating level in the dishwasher is used as the level measuring device.

12. Method according to claim 10 or 11, in which a measuring device for determining the static pressure of the washing liquid column before or after the filter system (3, 4), in particular an analog pressure sensor, is used as the level measuring device.

13. Method according to one or more of claims 10 to 12, in which the upper level (7, N_{SP}) of the washing liquid, to which is assigned the at least one first value (n*) of the process parameter, and the lower level (8, N_{RSP}) of the washing liquid, to which is assigned the at least one second value (n) of the process parameter, are determined by the switching points of the level measuring device.

14. Method according to one or more of the preceding claims, in which the at least one ascertained loading characteristic (An, ΔN) is compared to one or more loading reference value(s).

15. Method according to claim 14, in which the loading reference value corresponds to the loading characteristic from the first value (n*) of the process parameter assigned to the upper level (7, N_{SP}) of the washing liquid and/or the second value (n) of the process parameter assigned to the lower level (8, N_{RSP}) of the washing liquid or to the loading characteristic from the first level (N₁) of the washing liquid corresponding to a first value (n₁) of a process parameter and/or the second level (N₂) of the washing liquid corresponding to a second value (n₂) of the process parameter in the case of unloaded filter system (3, 4) and/or in the case of maximum filter loading.

16. Method according to one or more of the preceding claims, in which the loading reference value for the unloaded or the maximum loaded filter during first start-up of the dishwasher is ascertained, preferably at the factory, or is preset at the factory.

17. Method according to one or more of the preceding claims, in which on reaching the maximum filter loading, a filter cleaning process is triggered.

18. Method according to one or more of the preceding claims, in which on reaching the maximum filter loading, a display is triggered.

19. Method according to one or more of the preceding claims, which is carried out during operation of the dishwasher, preferably during filling of the dishwasher with liquid.

## Revendications

1. Procédé pour détecter la charge d'un système de tamis (3, 4) d'une machine lave-vaisselle qui comprend un circuit de circulation avec un système de tamis (3, 4) et une pompe de circulation (6) pour faire circuler le liquide de lavage, **caractérisé en ce que** :
dans le procédé, à partir d'au moins une première valeur (n*) d'un paramètre de processus attribuée à un niveau (7, N_{SP}) du liquide de lavage et d'au moins une deuxième valeur (n) du paramètre du processus attribuée à un niveau (8, N_{RSP}) du liquide de lavage, ou
à partir d'au moins un premier niveau (N₁) du liquide de lavage correspondant à une première valeur (n₁) d'un paramètre de processus et d'au moins un deuxième niveau (N₂) du liquide de lavage correspondant à une deuxième valeur (n₂) du paramètre du processus,
au moins une valeur caractéristique de la charge (Δn, ΔN) est calculée et utilisée comme repère pour la charge du tamis,
étant entendu que le paramètre du processus est en relation directe avec le régime (n) de la pompe de circulation (6), étant en particulier un régime de la pompe de circulation, une pression de refoulement de la pompe de circulation, une puissance de débit électrique de la pompe de circulation (6), une puissance de débit mécanique de la pompe de circulation (6), un volume du liquide de lavage ou un débit volume du liquide de lavage ou une vitesse d'écoulement du liquide de lavage.

2. Procédé selon la revendication 1,
dans lequel l'au moins une valeur caractéristique de la charge est calculée en tant que différence (Δn, ΔN) à partir de l'au moins une première valeur (n*) du paramètre du processus ou du niveau (7, N_{SP}) et de l'au moins une deuxième valeur (n) du paramètre du processus ou du niveau (8, N_{RSP}), ou
à partir d'au moins une valeur de référence du paramètre du processus ou du niveau et de l'au moins une première valeur (n₁) du paramètre du processus ou du niveau (N₁) et/ou de l'au moins une deuxième valeur (n₂) du paramètre du processus ou du niveau (N₂).

3. Procédé selon la revendication 1 ou 2,
dans lequel l'au moins une valeur caractéristique de la charge est calculée en tant que quotient à partir de l'au moins une première valeur (n₁) du paramètre du processus ou du niveau (N₁) et de l'au moins une deuxième valeur (n₂) du paramètre du processus ou du niveau (N₂), ou
à partir de l'au moins une première valeur (n₁) du paramètre du processus ou du niveau (N₁) et de l'au moins une deuxième valeur (n₂) du paramètre du processus ou du niveau (N₂) et d'au moins une valeur de référence du paramètre du processus ou du niveau, ou
à partir de l'au moins une première valeur (n₁) du paramètre du processus ou du niveau (N₁) et/ou de l'au moins une deuxième valeur (n₂) du paramètre du processus ou du niveau (N₂) et d'au moins une fonction mathématique comprenant l'au moins une première valeur (n₁) du paramètre du processus ou du niveau (N₁) et/ou l'au moins une deuxième valeur (n₂) du paramètre du processus ou du niveau (N₃), en particulier d'au moins une somme et/ou d'au moins une différence et/ou au moins d'un quotient et/ou au moins d'un produit, ou de fonctions mathématiques comprenant l'au moins une première valeur (n₁) du paramètre du processus ou du niveau (N₁) et/ou l'au moins une deuxième valeur (n₂) du paramètre du processus ou du niveau (N₂), en particulier d'au moins une somme et/ou d'au moins une différence et/ou au moins d'un quotient et/ou au moins d'un produit.

4. Procédé selon une ou plusieurs des revendications précédentes,
dans lequel à partir d'au moins une première valeur (n*) d'un paramètre de processus attribuée à un niveau supérieur (7, N_{SP}) du liquide de lavage et d'au moins une deuxième valeur (n) du paramètre du processus attribuée à un niveau inférieur (8, N_{RSP}) du liquide de lavage, au moins une valeur caractéristique de la charge est calculée et utilisée comme repère pour la charge du tamis.

5. Procédé selon la revendication 4,
dans lequel une valeur minimale du paramètre du processus est limitée par un niveau supérieur maximal du liquide de lavage en aval du système de tamis (3, 4) ou un niveau inférieur minimal du liquide de lavage est limité en amont du système de tamis (3, 4).

6. Procédé selon la revendication 5,
dans lequel la valeur minimale du paramètre du processus est déterminée par le niveau de fonctionnement de la machine lave-vaisselle.

7. Procédé selon une ou plusieurs des revendications 4 à 6,
dans lequel une valeur maximale du paramètre du processus est limitée par un niveau inférieur minimal du liquide de lavage en aval du système de tamis (3, 4) ou un niveau supérieur maximal du liquide de lavage est limité en amont du système de tamis (3, 4).

8. Procédé selon une ou plusieurs des revendications précédentes,
dans lequel le niveau (N) du liquide de lavage est déterminé dans une cuve d'écoulement (2) du conteneur de lavage (1).

9. Procédé selon la revendication 8,
dans lequel le niveau (N) du liquide de lavage est déterminé en aval du système de tamis (3, 4).

10. Procédé selon une ou plusieurs des revendications précédentes,
dans lequel le niveau supérieur (7, N_{SP}) du liquide de lavage, auquel est attribuée l'au moins une première valeur (n*) du paramètre du processus, et le niveau inférieur (8, N_{RSP}) du liquide de lavage, auquel est attribuée l'au moins une deuxième valeur (n) du paramètre du processus, ou
le premier niveau (N₁) du liquide de lavage correspondant à une première valeur (n₁) d'un paramètre du processus et le deuxième niveau (N₂) du liquide de lavage correspondant à une deuxième valeur (n₂) du paramètre du processus sont déterminés avec au moins un dispositif de mesure du niveau.

11. Procédé selon la revendication 10,
dans lequel comme dispositif de mesure du niveau, un dispositif de mesure permettant de régler le niveau de fonctionnement dans la machine lave-vaisselle est utilisé.

12. Procédé selon la revendication 10 ou 11,
dans lequel comme dispositif de mesure du niveau, un dispositif de mesure permettant de déterminer la pression statique de la colonne de liquide de lavage en amont ou en aval du système de tamis (3, 4), en particulier un capteur de pression analogique, est utilisé.

13. Procédé selon une ou plusieurs des revendications 10 à 12, dans lequel le niveau supérieur (7, N_{SP}) du liquide de lavage, auquel est attribuée l'au moins une première valeur (n*) du paramètre du processus, et le niveau inférieur (8, N_{RSP}) du liquide de lavage, auquel est attribuée l'au moins une deuxième valeur (n) du paramètre du processus, sont déterminés au moyen des points de commutation du dispositif de mesure du niveau.

14. Procédé selon une ou plusieurs des revendications précédentes,
dans lequel l'au moins une valeur caractéristique de la charge (Δn, ΔN) calculée est comparée à une ou plusieurs valeur(s) de référence de la charge.

15. Procédé selon la revendication 14,
dans lequel la valeur de référence de la charge correspond à la valeur caractéristique de la charge résultant de la première valeur (n*) du paramètre du processus, attribuée au niveau supérieur (7, N_{SP}) du liquide de lavage, et/ou de la deuxième valeur (n) du paramètre du processus, attribuée au niveau inférieur (8, N_{RSP}) du liquide de lavage, ou à la valeur caractéristique de la charge résultant du premier niveau (N₁) du liquide de lavage, correspondant à une première valeur (n₁) d'un paramètre du processus, et/ou du deuxième niveau (N₂) du liquide de lavage, correspondant à une deuxième valeur (n₂) du paramètre du processus, lorsque le système de tamis (3, 4) n'est pas chargé et/ou à la charge maximale du tamis.

16. Procédé selon une ou plusieurs des revendications précédentes,
dans lequel la valeur de référence de la charge pour le tamis non chargé ou chargé au maximum est calculée lors du premier démarrage de la machine lave-vaisselle, de préférence à l'usine, ou fixée à l'usine.

17. Procédé selon une ou plusieurs des revendications précédentes,
dans lequel un processus de nettoyage du tamis est déclenché lorsque la charge maximale du tamis est atteinte.

18. Procédé selon une ou plusieurs des revendications précédentes,
dans lequel un affichage est déclenché lorsque la charge maximale du tamis est atteinte.

19. Procédé selon une ou plusieurs des revendications précédentes,
qui est exécuté pendant le fonctionnement de la machine lave-vaisselle, de préférence pendant le remplissage de la machine lave-vaisselle avec du liquide.
